# DEMANDE DE BREVET EUROPEEN

(11) **EP 2 289 637 A1**
(43) Date de publication de la demande: **02.03.2011**
(21) Numéro de dépôt: 10008933.3
(22) Date de dépôt: 27.08.2010
(51) Int. Cl.: B05C 17/10, E04F 21/16

(54) **Raclette pour enduits**

(30) Priorité: 28.08.2009 FR 0904120
(71) Demandeur: Toupret SA, 91100 Corbeil Essonnes (FR)
(72) Inventeur: Sorrentino, Florence, 91100 Corbeil Essonnes (FR); Bouchet, Gérard, 91100 Corbeil Essonnes (FR)
(74) Mandataire: Sabatier, Marc

(57) **Abrégé**

Raclette pour égaliser, uniformiser et/ou lisser des enduits de peinture pour travaux intérieurs comprenant un manche (1), une pièce de fixation arrière du manche (2), un support de lame (3) et une lame (4) en élastomère souple.

La lame de la raclette est crantée lorsque l'on veut égaliser ou uniformiser les enduits de peinture pour travaux intérieurs et la lame de la raclette est lisse lorsque l'on veut lisser les enduits de peinture pour travaux intérieurs.

## Description

La présente invention a pour objet une raclette pour égaliser, uniformiser et/ou lisser sur un support des enduits de peinture pour travaux intérieurs.

Avant d'appliquer un revêtement décoratif, par exemple de la peinture ou un papier peint, sur les murs et plafonds intérieurs, il est préférable voire indispensable de préparer le support afin de rendre lisse la surface à recouvrir.

Les principaux types d'enduisage sont :
- le rebouchage pour combler les cavités ou les discontinuités
- le dégrossissage pour supprimer le bullage et combler les irrégularités
- le lissage.

Traditionnellement l'enduisage est réalisé avec des outils à lame métallique qui doivent être soigneusement préparés notamment par affûtage. Les opérations continues de dégrossissage et de lissage exigent une grande dextérité dans le maniement des outils d'enduiseur, un apprentissage est donc nécessaire pour un peintre non formé aux pratiques des enduiseurs.

La présente demande se propose de faciliter et rendre moins pénibles les travaux d'enduisage des murs et plafonds et d'en augmenter notablement le rendement en fournissant un outil dont l'usage est simple et efficace.

Plus particulièrement, l'outil est une raclette permettant l'égalisation, l'uniformisation et/ou le lissage d'enduits de peinture pour travaux intérieurs déposés sur tous supports. De préférence, la raclette est utilisée pour égaliser, uniformiser et/ou lisser les enduits de peinture pour travaux intérieurs déposés à l'aide d'un des rouleaux objets des demandes déposées le même jour.

La raclette comprend un manche, une pièce de fixation arrière du manche, un support de lame et une lame en élastomère souple.

La lame de la raclette est en élastomère souple. Selon un mode de réalisation préféré, l'élastomère souple présente une dureté de 30 à 90 shore A. En particulier, l'élastomère souple est un élastomère thermoplastique (TPE) choisi parmi les polyuréthanes thermoplastiques (TPE-U ou PTU), les élastomères thermoplastiques styréniques (TPE-S ou TPS), les élastomères thermoplastiques oléfiniques (TPE-O ou TPO) et les élastomères thermoplastiques vulcanisés (TPE-V ou TPV). Plus particulièrement, l'élastomère souple est un copolymère séquencé styrène-éthylène-butylène (SEBS), un copolymère séquencé styrène-butadiène (SBS), un polyuréthane thermoplastique, un mélange polypropylène/caoutchouc éthylène-propylène-diène vulcanisé (PP/EPDM vulcanisé), un copolymère éthylène-octène, un caoutchouc nitrile-butadiène, naturel ou polychloroprène (Néoprène®).

Selon un premier mode de réalisation de l'invention, la lame de la raclette est une lame crantée. Ce type de raclette est destiné à égaliser et uniformiser un dépôt d'enduit de peinture pour travaux intérieurs sur tout support.

Selon ce mode de réalisation, la face de la lame en contact avec le support est crantée et la face de la lame qui n'est pas en contact avec le support est lisse.

Les 2 extrémités du bord inférieur de la lame sont légèrement arrondies.

Les crans de la lame crantée ont de préférence une hauteur de 10 à 12 mm.

De préférence, les crans sont réguliers en largeur sur toute la longueur de la lame, par exemple ils présentent une largeur de 2 mm.

Les crans ont une profondeur de 0,1 à 1,5 mm. De préférence, ils n'ont pas la même profondeur sur toute la longueur de la lame. Plus particulièrement, les crans ont une profondeur de 0,3 mm aux 2 extrémités arrondies de la lame et de 0,7 mm sur le reste de la lame.

L'élastomère souple de la lame crantée présente de préférence une dureté de 50 à 90 shore A.

Selon un deuxième mode de réalisation de l'invention, la lame de la raclette est une lame lisse. Ce type de raclette est destiné à lisser un dépôt d'enduit de peinture pour travaux intérieurs sur tout support. De préférence, la raclette à lame lisse est utilisée pour lisser un enduit de peinture pour travaux intérieurs préalablement égalisé avec une raclette à lame crantée selon le premier mode de réalisation de l'invention.

Selon ce mode de réalisation, les deux faces de la lame sont lisses. Comme dans le premier mode de réalisation, les 2 extrémités du bord inférieur de la lame sont légèrement arrondies.

L'élastomère souple de la lame lisse présente de préférence une dureté de 30 à 70 shore A.

La lame de la raclette selon l'invention présente une longueur de 100 à 650 mm, plus particulièrement de 250 à 500 mm.

De préférence, la lame crantée a une longueur de 250 ou 350 mm et la lame lisse a une longueur de 250, 350 ou 500 mm.

La hauteur totale de la lame est de préférence comprise entre 20 et 30 mm, la portion dépassant du support de lame étant de préférence comprise entre 15 et 20 mm.

Le manche ainsi que la pièce de fixation arrière du manche de la raclette sont en matière thermoplastique, par exemple en polypropylène.

Le manche de la raclette permet sa manipulation ergonomique et il peut être adapté sur une perche télescopique appropriée.

Le support de lame est en matière thermoplastique, par exemple en poly(chlorure de vinyle). Il supporte la lame souple et il assure la rigidité et la rectitude de la lame. Il peut recevoir différents types de lame.

De préférence, le support de lame comporte à ses deux extrémités un embout de profilé. Les embouts de profilés sont en matière thermoplastique, par exemple en polypropylène. Les embouts de profilés sont des pièces de finition qui évitent la pénétration de l'enduit dans le support de lame.

Les pièces de la raclette de l'invention sont en matière synthétique. La raclette n'est pas sensible à l'eau et ne se déforme pas contrairement aux outils traditionnels majoritairement composés de métal et de bois.

La raclette de l'invention est utilisée pour égaliser, uniformiser et/ou lisser des enduits de peinture pour travaux intérieurs. De manière classique, les enduits de peinture pour travaux intérieurs peuvent être des enduits à gâcher avec de l'eau, des enduits en pâte prêts à l'emploi ou des enduits pluri-composants.

Les enduits en poudre sont par exemple à base de plâtre, de ciment ou de liant organique. Les enduits en pâte sont de préférence à base de liant organique.

Afin d'obtenir un résultat optimum, les raclettes selon l'invention sont utilisées pour égaliser, uniformiser et/ou lisser des enduits de peinture pour travaux intérieurs présentant une densité supérieure ou égale à 0,5, une granulométrie inférieure ou égale à 2000 µ et une viscosité comprise entre 80 000 et 500 000 mPa.s (la viscosité est mesurée à l'aide d'un viscosimètre Brookfield RVDV III - Hélipath S96/50 mm - 10 rpm à une température de 20 ± 1 °C).

De préférence, les raclettes à lame crantée sont utilisées avec des enduits de peinture pour travaux intérieurs présentant une granulométrie inférieure ou égale à 2000 µ et les raclettes à lame lisse sont utilisées avec des enduits de peinture pour travaux intérieurs présentant une granulométrie inférieure ou égale à 1000 µ.

Les raclettes selon l'invention sont préconisées pour des travaux de petites et moyennes surfaces. Elles sont légères et très maniables, elles permettent ainsi une égalisation, une uniformisation et/ou un lissage des enduits de peinture pour travaux intérieurs avec un meilleur rendement qu'avec des outils traditionnels, en nécessitant moins d'efforts avec un pouvoir lissant supérieur et en évitant la majorité des défauts d'enduisage, tels que surépaisseurs, côtes, sardines et arrachements. Le temps passé pour éliminer les éventuels défauts localisés par ponçage est donc également notablement réduit.

Les raclettes sont prêtes à l'emploi, la lame peut être facilement remplacée par une lame neuve ou par une lame d'un autre type, par exemple on peut remplacer une lame crantée par une lame lisse ou inversement.

L'invention sera maintenant décrite plus en détail par référence aux dessins annexés et aux exemples.
La figure 1 est une vue éclatée d'une raclette crantée selon le premier mode de réalisation de l'invention.
La figure 2 est une vue de face de la lame crantée selon le premier mode de réalisation de l'invention.
La figure 3 est une vue de dessous d'une des extrémités de la lame crantée selon le premier mode de réalisation de l'invention.
La figure 4 est une vue éclatée d'une raclette lisse selon le deuxième mode de réalisation de l'invention.
La figure 5 est une vue de face de la lame lisse selon le deuxième mode de réalisation de l'invention.
La figure 6 est une vue en coupe de la lame lisse selon le deuxième mode de réalisation de l'invention.
Les figures 1 à 3 représentent une raclette selon le premier mode de réalisation de l'invention.

Cette raclette comprend un manche (1), une pièce de fixation arrière du manche (2), un support de lame (3) et une lame crantée (10).

Le manche (1), la pièce de fixation arrière du manche (2) et le support de lame (3) sont assemblés par l'intermédiaire de vis traversant les ouvertures (8) et (9) et vissées dans les logements (7).

Le support de lame (3) comprend à chacune de ses extrémités un embout de profilé (5), qui évite la pénétration de l'enduit dans le support de lame (3).

La lame crantée (10) est insérée dans le support de lame (3) par pénétration en force dans la glissière prévue à l'extrémité du support de lame (3). La lame crantée (10) est maintenue en place dans le support de lame (3) par l'intermédiaire de 4 mini-butées (6).

Les 2 extrémités du bord inférieur de la lame crantée (10) sont légèrement arrondies.

L est la longueur totale de la lame cranté (10) ; de préférence elle est égale à 250 ou 350 mm.

*e* est la largeur des crans ; de préférence elle est égale à 2 mm. *h1* est la profondeur des crans aux 2 extrémités de la lame crantée (10) ; de préférence elle est égale à 0,3 mm. *h2* est la profondeur des crans sur le reste de la lame crantée (10) ; de préférence elle est égale à 0,7 mm.

La lame crantée (10) présente une section globalement rectangulaire. De préférence, l'épaisseur de la lame crantée (10) est égale à environ 4 mm au niveau du support de lame (3) et à environ 2,5 mm pour la portion dépassant du support de lame (3).

Les figures 4 à 6 représentent une raclette selon le deuxième mode de réalisation de l'invention.

Cette raclette comprend un manche (1), une pièce de fixation arrière du manche (2), un support de lame (3) et une lame lisse (4).

Le manche (1), la pièce de fixation arrière du manche (2) et le support de lame (3) sont assemblés par l'intermédiaire de vis traversant les ouvertures (8) et (9) et vissées dans les logements (7).

Le support de lame (3) comprend à chacune de ses extrémités un embout de profilé (5), qui évite la pénétration de l'enduit dans le support de lame (3).

La lame lisse (4) est insérée dans le support de lame (3) par pénétration en force dans la glissière prévue à l'extrémité du support de lame (3). La lame lisse (4) est maintenue en place dans le support de lame (3) par l'intermédiaire de 4 mini-butées (6).

Les 2 extrémités du bord inférieur de la lame lisse (4) sont légèrement arrondies.

L est la longueur totale de la lame lisse (4) ; de préférence elle est égale à 250, 350 ou 500 mm.

H est la hauteur totale de la lame lisse (4) ; de préférence elle est égale à 24 mm et la hauteur de la lame lisse (4) dépassant du support de lame (3) est égale à 18 mm.

La lame lisse (4) présente une section globalement triangulaire, l'extrémité étant légèrement arrondie. De préférence, l'épaisseur de la lame lisse (4) est égale à environ 4 mm au niveau du support de lame (3) et elle est comprise entre environ 4 et 0,7 mm pour la portion dépassant du support de lame (3).

Exemples d'enduits de peinture pour travaux intérieurs pouvant être utilisés avec les raclettes de l'invention

### Exemple 1 - Enduit en poudre à base de plâtre

On peut utiliser un enduit en poudre à base de plâtre ayant la composition suivante

| Constituant | % en masse |
|---|---|
| Plâtre alpha ou bêta | 20 à 70 |
| Charges minérales de remplissage (par exemple carbonates, silices, sulfates, silicates) | 20 à 70 |
| Liants organiques solubles ou dispersables (d'origine animale, végétale ou synthétique) | 0,5 à 15 |
| Agent rétenteur d'eau | 0,01 à 5 |
| Agent épaississant | 0,01 à 5 |

L'enduit peut également comprendre 0 à 10% de ciment Portland, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, retardateur de prise, biocide, agent anti-corrosion, colorant, opacifiant, agent anti-poussière, agent à effet décoratif, agent à effet photocatalytique, agent masquant les odeurs.

### Exemple 2 - Enduit en poudre à base de ciment

On peut utiliser un enduit en poudre à base de ciment ayant la composition suivante

| Constituant | % en masse |
|---|---|
| Ciment Portland | 1 à 40 |
| Charges minérales de remplissage (par exemple carbonates, silices, sulfates, silicates) | 20 à 70 |
| Liants organiques solubles ou dispersables (d'origine animale, végétale ou synthétique) | 0,5 à 20 |
| Agent rétenteur d'eau | 0,01 à 5 |
| Agent épaississant | 0,01 à 5 |

L'enduit peut également comprendre 0 à 40% de chaux hydraulique, 0 à 40% de ciment alumineux, 0 à 15% de plâtre alpha ou bêta, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, accélérateur de durcissement, retardateur de prise, agent anti-retrait, agent anti-efflorescence, biocide, agent anti-corrosion, colorant, opacifiant, agent anti-poussière, agent à effet décoratif, agent à effet photocatalytique, agent masquant les odeurs.

### Exemple 3 - Enduit en poudre à base de liant organique

On peut utiliser un enduit en poudre à base de liant organique ayant la composition suivante

| Constituant | % en masse |
|---|---|
| Liants organiques solubles ou dispersables (d'origine animale, végétale ou synthétique) | 0,5 à 15 |
| Charges minérales de remplissage (par exemple carbonates, silices, sulfates, silicates) | 35 à 70 |
| Agent rétenteur d'eau | 0,01 à 5 |
| Agent épaississant | 0,01 à 5 |

L'enduit peut également comprendre 0 à 40% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent hydrophobe, agent hydrophile, agent anti-salissures, agent antimousse, agent entraîneur d'air, biocide, agent anti-corrosion, colorant, opacifiant, agent anti-poussière, agent à effet décoratif, agent à effet photocatalytique, agent masquant les odeurs.

### Exemple 4 - Enduit en pâte à base de liant organique

On peut utiliser un enduit en pâte à base de liant organique ayant la composition suivante

| Constituant | % en masse |
|---|---|
| Eau | 20 à 35 |
| Liants organiques solubles ou dispersés (d'origine animale, végétale ou synthétique) | 0,5 à 35 |
| Charges minérales de remplissage (par exemple carbonates, silices, sulfates, silicates) | 35 à 70 |
| Agent rétenteur d'eau | 0,01 à 5 |
| Agent épaississant | 0,01 à 5 |

L'enduit peut également comprendre 0 à 30% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent coalescent, régulateur de pH, agent modificateur de la rhéologie, accélérateur de séchage, agent dispersant, agent mouillant, agent hydrophobe, agent anti-salissures, agent siccatif, agent plastifiant, agent antimousse, biocide, agent anti-corrosion, colorant, opacifiant, agent à effet décoratif, agent à effet photocatalytique, agent masquant les odeurs.

## Revendications

1. Raclette pour égaliser, uniformiser et/ou lisser des enduits de peinture pour travaux intérieurs comprenant un manche (1), une pièce de fixation arrière du manche (2), un support de lame (3) et une lame (4), **caractérisée en ce que** la lame (4) est en élastomère souple.

2. Raclette selon la revendication 1, **caractérisée en ce que** l'élastomère souple présente une dureté de 30 à 90 shore A ;

3. Raclette selon la revendication 1 ou 2, **caractérisée en ce que** la lame (4) est en élastomère souple thermoplastique.

4. Raclette selon l'une quelconque des revendications précédentes, **caractérisée en ce que** l'élastomère est un copolymère séquencé styrène-éthylène-butylène (SEBS), un copolymère séquencé styrène-butadiène (SBS), un polyuréthane thermoplastique, un mélange polypropylène/caoutchouc éthylène-propylène-diène vulcanisé (PP/EPDM vulcanisé), un copolymère éthylène-octène, un caoutchouc nitrile-butadiène, naturel ou polychloroprène.

5. Raclette selon l'une quelconque des revendications précédentes, **caractérisée en ce que** la lame a une longueur de 100 à 650 mm.

6. Raclette selon l'une quelconque des revendications précédentes, **caractérisée en ce que** la face de la lame en contact avec le support est crantée pour égaliser et/ou uniformiser un enduit de peinture pour travaux intérieurs sur un support.

7. Raclette selon la revendication 6, **caractérisée en ce que** les crans ont une hauteur de 10 à 12 mm, une largeur de 2 mm et une profondeur de 0,1 à 1,5 mm.

8. Raclette selon l'une quelconque des revendications 1 à 5, **caractérisée en ce que** les deux faces de la lame sont lisses pour lisser un enduit de peinture pour travaux intérieurs sur un support.

9. Utilisation d'une raclette selon l'une quelconque des revendications précédentes pour égaliser, uniformiser et/ou lisser des enduits de peinture pour travaux intérieurs d'une densité supérieure ou égale à 0,5.

10. Utilisation d'une raclette selon l'une quelconque des revendications 1 à 8 pour égaliser, uniformiser et/ou lisser des enduits de peinture pour travaux intérieurs présentant une viscosité comprise entre 80 000 et 500 000 mPa.s et une granulométrie inférieure ou égale à 2000 u.

11. Utilisation d'une raclette selon l'une quelconque des revendications 1, 2, 3, 4, 5 ou 8 pour lisser des enduits de peinture pour travaux intérieurs présentant une granulométrie inférieure ou égale à 1000 u.
